# EUROPÄISCHE PATENTSCHRIFT

(11) **EP 4 092 357 B1**
(45) Veröffentlichungstag und Bekanntmachung des Hinweises auf die Patenterteilung: **08.05.2024**
(21) Anmeldenummer: 21174059.2
(22) Anmeldetag: 17.05.2021
(51) Int. Cl.: F25B 15/04, F25B 25/02, F25B 41/00

(54) **SORPTIONSWÄRMEPUMPE UND SORPTIONSKREISPROZESS**
SORPTION HEAT PUMP AND SORPTION CIRCUIT PROCESS
POMPE À CHALEUR À ABSORPTION ET PROCESSUS DE CIRCUIT À ABSORPTION

(43) Veröffentlichungstag der Anmeldung: 23.11.2022
(73) Patentinhaber: AGO GmbH Energie + Anlagen, 95326 Kulmbach (DE)
(72) Erfinder: Ramming, Klaus, 95336 Mainleus (DE)
(74) Vertreter: Bauer, Dirk

(56) Entgegenhaltungen:
- WO-A1-91/08426
- US-A- 4 290 273
- US-A- 5 367 884

## Beschreibung

Die Erfindung betrifft zunächst eine Sorptionswärmepumpe mit Kältemittel und flüssigem Lösungsmittel, einer armen und einer reichen Lösung, wobei die arme und die reiche Lösung einphasige Lösungen des Lösungsmittels und des Kältemittels sind, sowie mit einem Austreiber, in dem die reiche Lösung von außen zugeführte Wärme aufnimmt und dabei das Kältemittel austreibt, einem Absorber, in dem die arme Lösung das gasförmige Kältemittel absorbiert und dabei Wärme abgibt, und einem Bypass mit einer Umwälzpumpe, die nach Austritt aus dem Absorber einen Teilstrom in den Absorber zurückführt. Die Erfindung betrifft weiterhin einen Sorptionskreisprozess mit Kältemittel und flüssigem Lösungsmittel, einer armen und einer reichen Lösung, wobei die arme und die reiche Lösung einphasige Mischungen des Lösungsmittels und des Kältemittels sind, und wobei die reiche Lösung von außen zugeführte Wärme aufnimmt und dabei das Kältemittel austreibt, und die arme Lösung in einem Absorber das Kältemittel absorbiert und dabei Wärme abgibt, und wobei nach Austritt aus dem Absorber ein Teilstrom in den Absorber zurück gepumpt wird.

Eine solche Sorptionswärmepumpe und einen solchen Sorptionskreisprozess offenbart DE 10 2011 050 309 A1 in Form einer Absorptionskältemaschine mit einer elektrischen Umwälzpumpe am Absorber. US 5 367 884 A zeigt eine Sorptionswärmepumpe mit Kältemittel und flüssigem Lösungsmittel, einer armen und einer reichen Lösung, wobei die arme und die reiche Lösung einphasige Lösungen des Lösungsmittels und des Kältemittels sind, sowie mit einem Austreiber, in dem die reiche Lösung von außen zugeführte Wärme aufnimmt und dabei das Kältemittel austreibt, einem Absorber, in dem die arme Lösung das gasförmige Kältemittel absorbiert und dabei Wärme abgibt, und einem Bypass mit einer Umwälzpumpe, die nach Austritt aus dem Absorber einen Teilstrom in den Absorber zurückführt, wobei die Umwälzpumpe eine Strahlpumpe mit der in den Absorber strömenden armen Lösung als Treibmedium ist.

### Aufgabe

Der Erfindung liegt die Aufgabe zugrunde, den Energiebedarf der Umwälzung zu vermindern.

### Lösung

Die Aufgabe wird durch eine Sorptionswärmepumpe gemäß Anspruch 1 und durch einen Kreisprozess durch Anspruch 10 gelöst.

Vorzugsweise führt in einer erfindungsgemäßen Sorptionswärmepumpe die Umwälzpumpe die reiche Lösung zurück. In einer Sorptionswärmepumpe mit geregeltem Teilstrom kann die Regelung durch ein Drosselelement erfolgen. Vorzugsweise ist in einer solchen erfindungsgemäßen Sorptionswärmepumpe das Lösungsmittel Wasser und das Kältemittel Ammoniak. Durch die Verwendung von Ammoniak als Kältemittel können Nutztemperaturbereiche bis -60 °C erreicht werden. Alternativ können in einem erfindungsgemäßen Kreisprozess auch Lithiumbromid als Lösungsmittel und Wasser als Kältemittel zum Einsatz kommen. Vorzugsweise weist eine erfindungsgemäße Sorptionswärmepumpe eine Lösungsmittelpumpe auf, die die auf einem Niederdruck aus dem Austreiber strömende arme Lösung vor Eintritt in den Absorber auf einen Hochdruck pumpt, einen Verdichter, der das aus dem Austreiber strömende Kältemittel auf den Hochdruck verdichtet und ein Drosselventil, das die aus dem Absorber strömende reiche Lösung vor Eintritt in den Austreiber auf den Niederdruck entspannt. Eine solche erfindungsgemäße Sorptionswärmepumpe nutzt beispielsweise (als "klassische Wärmepumpe") Wärme auf einem niedrigen Temperaturniveau und stellt diese auf einem höheren Temperaturniveau als Heizwärme zur Verfügung. Vorzugsweise ist in einer solchen erfindungsgemäßen Sorptionswärmepumpe der Verdichter ein mechanischer Verdichter. Alternativ vorzugsweise ist in einer als "klassische Wärmepumpe" konfigurierten erfindungsgemäßen Sorptionswärmepumpe der Verdichter ein thermischer Verdichter aus Verflüssiger, Kältemittelpumpe und Verdampfer. Beide Verdichtertypen sind allgemein bekannt. Vorzugsweise führt in einer solchen erfindungsgemäßen Sorptionswärmepumpe die Umwälzpumpe das gasförmige Kältemittel zurück. Aus der aus dem Absorber ausströmenden reichen Lösung wird das gasförmige Kältemittel häufig in einem Lösungssammler abgeschieden, um die Effizienz zu erhöhen, und kann in der erfindungsgemäßen Sorptionswärmepumpe in den Absorber zurückgeführt werden.

Alternativ zur "klassischen Wärmepumpe" weist vorzugsweise eine erfindungsgemäße Sorptionswärmepumpe eine Lösungspumpe auf, die die auf einem Niederdruck aus dem Absorber strömende reiche Lösung vor Eintritt in den Austreiber auf einen Hochdruck pumpt, einen Kondensator, der das aus dem Austreiber strömende Kältemittel verflüssigt, ein Expansionsventil, die das verflüssigte Kältemittel auf den Niederdruck entspannt und einen Verdampfer, in dem das flüssige Kältemittel vor Eintritt in den Absorber Wärme aufnimmt. Eine solche erfindungsgemäße Sorptionswärmepumpe entzieht als Kältemaschine einem kalten Raum Wärme und führt diese als Abwärme in die Umgebung ab.

Vorzugsweise weist eine als Kältemaschine konfigurierte erfindungsgemäße Sorptionswärmepumpe ein Messelement auf, das einen Pegel des Treibmediums vor Eintritt in die Umwälzpumpe misst und eine Regeleinheit an der Umwälzpumpe, die einen Strom des Treibmediums anhand des Pegels regelt. Die Regeleinheit erfüllt die Regelfunktion einer Motorstelldrossel. Der umgewälzte Massenstrom stellt sich abhängig von der Konstruktion der Strahlpumpe und vom Strom des Treibmediums ein.

Ausgehend von dem bekannten Sorptionskreisprozess wird nach der Erfindung vorgeschlagen, dass die in den Absorber strömende arme Lösung als Treibmedium einer Strahlpumpe den Teilstrom pumpt. Der erfindungsgemäße Sorptionskreisprozess wird in einer erfindungsgemäßen Sorptionswärmepumpe ausgeführt und zeichnet sich gleichermaßen durch deren oben aufgeführte Vorteile aus.

### Ausführungsbeispiele

Die Erfindung wird nachfolgend anhand von Ausführungsbeispielen erläutert. Es zeigen schematisch
- Fig. 1: eine erste erfindungsgemäße Sorptionswärmepumpe,
- Fig. 2: eine zweite erfindungsgemäße Sorptionswärmepumpe,
- Fig. 3: eine dritte erfindungsgemäße Sorptionswärmepumpe, und
- Fig. 4: eine vierte erfindungsgemäße Sorptionswärmepumpe.

Die nachfolgend beschriebenen Sorptionswärmepumpen werden mit Wasser als Lösungsmittel und Ammoniak als Kältemittel betrieben.

Die in Figur 1 gezeigte erste erfindungsgemäße Sorptionswärmepumpe 1 weist in einem durch Rohrleitungen 2 geschlossenen Kreislauf hintereinander einen Absorber 3, ein Drosselventil 4, einen Austreiber 5 und parallel eine Lösungsmittelpumpe 6 und einen mechanischen Verdichter 7 auf. Die erste Sorptionswärmepumpe 1 ist eine "klassische Wärmepumpe":
Im Austreiber 5 nehmen 3,74 kg/s einer aus dem Lösungsmittel und dem Kältemittel bestehenden reichen Lösung unter einem Niederdruck von 12,9 bar aus einer Wärmequelle 1,25 MW Wärme auf und kühlen diese von 90 °C auf 63 °C ab. Aus einem anschließenden Abscheidebehälter 8 unter noch 12,8 bar werden 1,2 kg/s des ausgetriebenen gasförmigen Kältemittels von dem Verdichter 7 unter einem Hochdruck von 32,0 bar und parallel 2,54 kg/s der verbleibenden armen Lösung von der Lösungsmittelpumpe 6 unter einem Überdruck von 32,9 bar zum Absorber 3 gepumpt.

Im Absorber 3 absorbiert die arme Lösung das Kältemittel, gibt dabei an ein Heizmedium 1,47 MW Wärme ab und heizt dieses von 90 °C auf 120 °C auf. Aus einem anschließenden Lösungssammler 9 unter noch 31,9 bar wird die reiche Lösung vom Drosselventil 4 auf den Niederdruck gedrosselt, bevor diese wieder in den Austreiber 5 eintritt. Vor Eintritt in den Absorber 3 wird die arme Lösung in einer als Strahlpumpe ausgeführten Umwälzpumpe 10 auf den Hochdruck entspannt und zieht dabei durch einen Bypass 11 aus dem Lösungssammler 9 0,1 kg/s des sich dort abscheidenden gasförmigen Kältemittels ab. Der Druckverlust zwischen dem Überdruck und dem Hochdruck als treibende Kraft der Umwälzpumpe 10 entspricht der für die Umwälzung aufgewendeten Energie.

Die in Figur 2 gezeigte zweite erfindungsgemäße Sorptionswärmepumpe 12 weist in einem durch Rohrleitungen 13 geschlossenen Kreislauf hintereinander einen Absorber 14, eine Lösungspumpe 15, einen Austreiber 16 und parallel eine als Strahlpumpe ausgeführte Umwälzpumpe 17 und einen Kondensator 18, ein Expansionsventil 19 und einen Verdampfer 20 auf. Die zweite Sorptionswärmepumpe 12 ist eine Absorptionskältemaschine:
Im Austreiber 16 nimmt eine aus dem Lösungsmittel und dem Kältemittel bestehende reiche Lösung unter einem Hochdruck von 12,3 bar aus einem Heizmedium 1,04 MW Wärme auf und kühlt dieses von 110 °C auf 100 °C ab. Aus einer anschließenden Rektifikationskolonne 21 strömen 0,52 kg/s des ausgetriebenen Kältemittels in den Kondensator 18, werden dort verflüssigt und geben an ein Kühlwasser Abwärme ab. Das flüssige Kältemittel wird im Expansionsventil 19 auf einen Niederdruck von 2,7 bar entspannt, verdampft im Verdampfer 20 und kühlt dabei vor Eintritt in den Absorber 14 einen Kälteträger von -5 °C auf -10 °C ab.

Parallel durchströmen aus der Rektifikationskolonne 21 4,72 kg/s der verbleibenden armen Lösung die Umwälzpumpe 17, werden dadurch vor Eintritt in den Absorber 14 auf den Niederdruck entspannt und ziehen dabei durch einen zwischen dem Absorber 14 und der Lösungspumpe 15 abzweigenden Bypass 22 3,0 kg/s der reichen Lösung ab. Ein Messelement misst einen Pegel der armen Lösung in der Rektifikationskolonne 21 und regelt über ein Regelventil den aus der Rektifikationskolonne als Treibmedium durch die Umwälzpumpe 17 abfließenden Strom so, dass der Pegel konstant bleibt. Das Messelement und das Regelventil sind nicht dargestellt.

In einem Lösungswärmeübertrager 23 nimmt die reiche Lösung vor Eintritt in den Austreiber 16 aus der armen Lösung zwischen Rektifikationskolonne 21 und Umwälzpumpe 17 Wärme auf. In einem Kältemittelwärmeübertrager 24 nimmt das unter dem Niederdruck stehende, aus dem Verdampfer 20 ausströmende Kältemittel Wärme aus dem unter dem Hochdruck stehenden flüssigen Kältemittel zwischen Kondensator 18 und Expansionsventil 19 auf. Beides erhöht den energetischen Wirkungsgrad des erfindungsgemäßen Kreisprozesses.

Das in Figur 3 gezeigte Schema der dritten erfindungsgemäßen Sorptionswärmepumpe 25 unterscheidet sich von dem der zweiten Sorptionswärmepumpe 12 nur insoweit, dass der Bypass 26 oben aus einem Lösungssammler 27 zwischen Absorber 28 und Lösungspumpe 29 abzweigt.

Im Betrieb der dritten Sorptionswärmepumpe 25 zieht die Umwälzpumpe 30 aus dem Lösungssammler 27 zunächst das sich von der reichen Lösung absetzende gasförmige Kältemittel und erst wenn dieses abgezogen ist, auch reiche Lösung ab. Im Austreiber 31 wird das Heizmedium von 95 °C auf 83 °C und im Verdampfer 32 der Kälteträger von 0 °C auf -5 °C abgekühlt.

Die in Figur 4 gezeigte vierte erfindungsgemäße Sorptionswärmepumpe 33 unterscheidet sich von der ersten Sorptionswärmepumpe 1 zunächst dadurch, dass ein "thermischer Verdichter" aus Verflüssiger 34, Kältemittelpumpe 35 und 36 die Funktion des mechanischen Verdichters 7 übernimmt. Außerdem fördert die Umwälzpumpe 37 aus dem Lösungssammler 38 1,5 kg/s des flüssigen Kältemittels über den Bypass 39 zurück in den Absorber 40.

Im Austreiber 41 der vierten Sorptionswärmepumpe 33 nehmen 7,35 kg/s einer aus dem Lösungsmittel und dem Kältemittel bestehenden reichen Lösung unter einem Niederdruck von 8,6 bar aus einer Wärmequelle 2,51 MW Wärme auf und kühlen diese von 58,5 °C auf 45 °C ab. Aus einem anschließenden Abscheidebehälter 42 werden 1,95 kg/s des ausgetriebenen gasförmigen Kältemittels im Verflüssiger 34 mit einer Kühlleistung von 2,6 MW auf 20 °C gekühlt und mit der Kältemittelpumpe 35 unter einem Hochdruck von 24,3 bar zum Absorber 40 gepumpt.

Parallel werden aus dem Abscheidebehälter 42 5,4 kg/s der verbleibenden armen Lösung mit der Lösungsmittelpumpe 43 unter einem Überdruck von 25,8 bar als Treibstrom in die Umwälzpumpe 37 gefördert.

Vor Eintritt in die Umwälzpumpe 37 nimmt die arme Lösung in einem Lösungswärmeübertrager 44 aus der reichen Lösung zwischen Lösungssammler 38 und Drosselventil 45 Wärme auf. Die arme Lösung wird dabei von 59 °C auf 76 °C aufgeheizt und die reiche Lösung von 79 °C auf 66 °C abgekühlt. Im Absorber 40 absorbiert die arme Lösung das Kältemittel, gibt dabei an ein Heizmedium 2,06 MW Wärme ab und heizt dieses von 75 °C auf 95 °C auf.

In den Figuren sind
- 1: Sorptionswärmepumpe
- 2: Rohrleitung
- 3: Absorber
- 4: Drosselventil
- 5: Austreiber
- 6: Lösungsmittelpumpe
- 7: Verdichter
- 8: Abscheidebehälter
- 9: Lösungssammler
- 10: Umwälzpumpe
- 11: Bypass
- 12: Sorptionswärmepumpe
- 13: Rohrleitung
- 14: Absorber
- 15: Lösungspumpe
- 16: Austreiber
- 17: Umwälzpumpe
- 18: Kondensator
- 19: Expansionsventil
- 20: Verdampfer
- 21: Rektifikationskolonne
- 22: Bypass
- 23: Lösungswärmeübertrager
- 24: Kältemittelwärmeübertrager
- 25: Sorptionswärmepumpe
- 26: Bypass
- 27: Lösungssammler
- 28: Absorber
- 29: Lösungspumpe
- 30: Umwälzpumpe
- 31: Austreiber
- 32: Verdampfer
- 33: Sorptionswärmepumpe
- 34: Verflüssiger
- 35: Kältemittelpumpe
- 36: Verdampfer
- 37: Umwälzpumpe
- 38: Lösungssammler
- 39: Bypass
- 40: Absorber
- 41: Austreiber
- 42: Abscheidebehälter
- 43: Lösungsmittelpumpe
- 44: Lösungswärmeübertrager
- 45: Drosselventil

## Patentansprüche

1. Sorptionswärmepumpe (1, 12, 25, 33) mit Kältemittel und flüssigem Lösungsmittel, einer armen und einer reichen Lösung, wobei die arme und die reiche Lösung einphasige Lösungen des Lösungsmittels und des Kältemittels sind, sowie mit
a. einem Austreiber (5, 16, 31, 41), in dem die reiche Lösung von außen zugeführte Wärme aufnimmt und dabei das Kältemittel austreibt,
b. einem Absorber (3, 14, 28, 40), in dem die arme Lösung das gasförmige Kältemittel absorbiert und dabei Wärme abgibt,
c. einem an den Absorber (3, 14, 28, 40) anschließenden Lösungssammler (9, 27, 38) für die reiche Lösung und
d. einem Bypass (11, 22, 26, 39) mit einer Umwälzpumpe (10, 17, 30, 37), die aus dem Lösungssammler (9, 27, 38) einen Teilstrom in den Absorber (3, 14, 28, 40) zurückführt,
wobei die Umwälzpumpe (10, 17, 30, 37) eine Strahlpumpe mit der in den Absorber (3, 14, 28, 40) strömenden armen Lösung als Treibmedium ist.

2. Sorptionswärmepumpe (1, 25) nach dem vorgenannten Anspruch, ***dadurch gekennzeichnet, dass*** die Umwälzpumpe (10, 30) ausgebildet ist um das gasförmige Kältemittel zurückzuführen.

3. Sorptionswärmepumpe (12, 25, 33) nach einem der vorgenannten Ansprüche, ***dadurch gekennzeichnet, dass*** die Umwälzpumpe (17, 30, 37) ausgebildet ist um die reiche Lösung zurückzuführen.

4. Sorptionswärmepumpe (1, 12, 25, 33) nach einem der vorgenannten Ansprüche, ***dadurch gekennzeichnet, dass*** das Lösungsmittel Wasser und das Kältemittel Ammoniak ist.

5. Sorptionswärmepumpe (1, 33) nach einem der vorgenannten Ansprüche, ***gekennzeichnet durch*** eine Lösungsmittelpumpe (6, 43), die die auf einem Niederdruck aus dem Austreiber (5, 41) strömende arme Lösung vor Eintritt in den Absorber (3, 40) auf einen Hochdruck pumpt, einem Verdichter (7), der das aus dem Austreiber (5, 41) strömende Kältemittel auf den Hochdruck verdichtet und einem Drosselventil (4, 45), das die aus dem Absorber (3, 40) strömende reiche Lösung vor Eintritt in den Austreiber (5, 41) auf den Niederdruck entspannt.

6. Sorptionswärmepumpe (1) nach dem vorgenannten Anspruch, ***dadurch gekennzeichnet, dass*** der Verdichter (7) ein mechanischer Verdichter ist.

7. Sorptionswärmepumpe (33) nach Anspruch 5, ***dadurch gekennzeichnet, dass*** der Verdichter () ein thermischer Verdichter aus Verflüssiger (34), Kältemittelpumpe (35) und Verdampfer (36) ist.

8. Sorptionswärmepumpe (12, 25) nach einem der Ansprüche 1 bis 4, ***gekennzeichnet durch*** eine Lösungspumpe (15, 29), die die auf einem Niederdruck aus dem Absorber (14, 28) strömende reiche Lösung vor Eintritt in den Austreiber (16, 31) auf einen Hochdruck pumpt, einen Kondensator (18), der das aus dem Austreiber (16, 31) strömende Kältemittel verflüssigt, einem Expansionsventil (19), das das verflüssigte Kältemittel auf den Niederdruck entspannt und einen Verdampfer (20, 32), in dem das flüssige Kältemittel vor Eintritt in den Absorber (14, 28) Wärme aufnimmt.

9. Sorptionswärmepumpe (12, 25) nach dem vorgenannten Anspruch, ***gekennzeichnet durch*** ein Messelement, das einen Pegel des Treibmediums vor Eintritt in die Umwälzpumpe (17, 30) misst und eine Regeleinheit an der Umwälzpumpe (17, 30), die einen Strom des Treibmediums anhand des Pegels regelt.

10. Sorptionskreisprozess mit Kältemittel und flüssigem Lösungsmittel, einer armen und einer reichen Lösung, wobei die arme und die reiche Lösung einphasige Mischungen des Lösungsmittels und des Kältemittels sind, und wobei die reiche Lösung von außen zugeführte Wärme aufnimmt und dabei das Kältemittel austreibt, die arme Lösung in einem Absorber (3, 14, 28, 40) das Kältemittel absorbiert und dabei Wärme abgibt, die reiche Lösung in einen an den Absorber (3, 14, 28, 40) anschließenden Lösungssammler (9, 27, 38) ausströmt und wobei aus dem Lösungssammler (9, 27, 38) ein Teilstrom in den Absorber (3, 14, 28, 40) zurück gepumpt wird, ***dadurch gekennzeichnet, dass*** die in den Absorber (3, 14, 28, 40) strömende arme Lösung als Treibmedium einer Strahlpumpe den Teilstrom pumpt.

## Claims

1. An absorption heat pump (1, 12, 25, 33) with a refrigerant and liquid solvent, a weak solution and a strong solution, wherein the weak solution and the strong solution are single-phase solutions of the solvent and the refrigerant, as well as with
a. a generator (5, 16, 31, 41), in which the strong solution absorbs externally supplied heat and therefore generates the refrigerant,
b. an absorber (3, 14, 28, 40), in which the weak solution absorbs the gaseous refrigerant and therefore delivers heat,
c. a separator (9, 27, 38) for the strong solution, connected to the absorber (3, 14, 28, 40), and
d. a bypass (11, 22, 26, 39) with a circulating pump (10, 17, 30, 37), which returns a partial flow from the separator (9, 27, 38) to the absorber (3, 14, 28, 40),
wherein the circulating pump (10, 17, 30, 37) is a jet pump with the weak solution flowing into the absorber (3, 14, 28, 40) as the working medium.

2. The absorption heat pump (1, 25) as claimed in the preceding claim, **characterized in that** the circulating pump (10, 30) is configured to return the gaseous refrigerant.

3. The absorption heat pump (12, 25, 33) as claimed in one of the preceding claims, **characterized in that** the circulating pump (17, 30, 37) is configured to return the strong solution.

4. The absorption heat pump (1, 12, 25, 33) as claimed in one of the preceding claims, **characterized in that** the solvent is water and the refrigerant is ammonia.

5. The absorption heat pump (1, 33) as claimed in one of the preceding claims, **characterized by** a solvent pump (6, 43), which pumps the weak solution flowing out of the generator (5, 41) at a low pressure to a high pressure before entering the absorber (3, 40), a compressor (7), which compresses the refrigerant flowing out of the generator (5, 41) to the high pressure and a throttle valve (4, 45), which expands the strong solution flowing out of the absorber (3, 40) to the low pressure prior to entering the generator (5, 41).

6. The absorption heat pump (1) as claimed in the preceding claim, **characterized in that** the compressor (7) is a mechanical compressor.

7. The absorption heat pump (33) as claimed in claim 5, **characterized in that** the compressor (7) is a thermal compressor formed by a condenser (34), refrigerant pump (35) and evaporator (36).

8. The absorption heat pump (12, 25) as claimed in one of claims 1 to 4, **characterized by** a solution pump (15, 29), which pumps the strong solution flowing at a low pressure out of the absorber (14, 28) to a high pressure before entering the generator (16, 31), a condenser (18), which liquefies the refrigerant flowing out of the generator (16, 31), an expansion valve (19), which expands the liquefied refrigerant to the low pressure, and an evaporator (20, 32), in which the liquid refrigerant absorbs heat before entering the absorber (14, 28).

9. The absorption heat pump (12, 25) as claimed in the preceding claim, **characterized by** a measuring element which measures a level of the working medium before entering the circulating pump (17, 30) and a regulating unit on the circulating pump (17, 30), which regulates a flow of the working medium with the aid of the level.

10. An absorption cycle with refrigerant and liquid solvent, a weak solution and a strong solution, wherein the weak solution and the strong solution are single-phase mixtures of the solvent and of the refrigerant, and wherein the strong solution absorbs externally supplied heat and in doing so generates the refrigerant, the weak solution absorbs the refrigerant in an absorber (3, 14, 28, 40) and in doing so delivers heat, the strong solution flows out into a separator (9, 27, 38) connected to the absorber (3, 14, 28, 40) and wherein a partial flow out of the separator (9, 27, 38) is pumped back into the absorber (3, 14, 28, 40), **characterized in that** the weak solution flowing into the absorber (3, 14, 28, 40) pumps the partial flow as the working medium for a jet pump.

## Revendications

1. Pompe à chaleur à sorption (1, 12, 25, 33), avec un fluide frigorigène et un solvant liquide, une solution pauvre et une solution riche, la solution pauvre et la solution riche étant des solutions monophasiques du solvant et du fluide frigorigène ainsi qu'avec
a. un bouilleur (5, 16, 31, 41), dans lequel la solution riche absorbe de la chaleur alimentée à partir de l'extérieur et expulse à cet effet le fluide frigorigène,
b. un absorbeur (3, 14, 28, 40), dans lequel la solution pauvre absorbe le fluide frigorigène gazeux et dégage de la chaleur à cet effet,
c. un collecteur de solution (9, 27, 38) se raccordant sur l'absorbeur (3, 14, 28, 40) pour la solution riche et
d. une dérivation (11, 22, 26, 39), pourvue d'une pompe de circulation (10, 17, 30, 37), qui ramène à partir du collecteur de solution (9, 27, 38) un flux partiel dans l'absorbeur (3, 14, 28, 40),
la pompe de circulation (10, 17, 30, 37) étant une pompe à jet avec comme agent propulseur la solution pauvre qui circule dans l'absorbeur (3, 14, 28, 40).

2. Pompe à chaleur à sorption (1, 25) selon la revendication précédente, **caractérisée en ce que** la pompe de circulation (10, 30) est conçue pour ramener le fluide frigorigène gazeux.

3. Pompe à chaleur à sorption (12, 25, 33) selon l'une quelconque des revendications précédentes, **caractérisée en ce que** la pompe de circulation (17, 30, 37) est conçue pour ramener la solution riche.

4. Pompe à chaleur à sorption (1, 12, 25, 33) selon l'une quelconque des revendications précédentes, **caractérisée en ce que** le solvant est de l'eau et le fluide frigorigène est de l'ammoniac.

5. Pompe à chaleur à sorption (1, 33) selon l'une quelconque des revendications précédentes, **caractérisée par** une pompe à solvant (6, 43), qui avant l'entrée dans l'absorbeur (3, 40), pompe à une haute pression la solution pauvre s'écoulant à une basse pression hors du bouilleur (5, 41), un compresseur (7), qui compresse à la haute pression le fluide frigorigène s'écoulant hors du bouilleur (5, 41) et une soupape d'étranglement (4, 45), qui avant l'entrée dans le bouilleur (5, 41), détend à la basse pression la solution riche s'écoulant hors de l'absorbeur (3, 40).

6. Pompe à chaleur à sorption (1) selon la revendication précédente, **caractérisée en ce que** le compresseur (7) est un compresseur mécanique.

7. Pompe à chaleur à sorption (33) selon la revendication 5, **caractérisée en ce que** le compresseur (7) est un compresseur thermique composé d'un condenseur (34), d'une pompe (35) à fluide réfrigérant et d'un évaporateur (36).

8. Pompe à chaleur à sorption (12, 25) selon l'une quelconque des revendications 1 à 4, **caractérisée par** une pompe (15, 29) à solution, qui avant l'entrée dans le bouilleur (16, 31), pompe à une haute pression la solution riche s'écoulant à une basse pression hors de l'absorbeur (14, 28), un condensateur (18), qui liquéfie le fluide frigorigène s'écoulant hors du bouilleur (16, 31), une soupape de détente (19), qui détend le fluide frigorigène détendu à la basse pression et un évaporateur (20, 32), dans lequel avant l'entrée dans l'absorbeur (14, 28), le fluide frigorigène absorbe de la chaleur.

9. Pompe à chaleur à sorption (12, 25) selon la revendication précédente, **caractérisée par** un élément de mesure qui mesure un niveau de l'agent propulseur, avant l'entrée dans la pompe de circulation (17, 30) et par une unité de réglage sur la pompe de circulation (17, 30), qui règle un flux de l'agent propulseur à l'aide du niveau.

10. Processus de circuit de sorption, avec un fluide frigorigène et un solvant liquide, et une solution pauvre et une solution riche, la solution pauvre et la solution riche étant des solutions monophasiques du solvant et du fluide frigorigène, et la solution riche absorbant de la chaleur alimentée par l'extérieur et expulsant à cet effet le fluide frigorigène, la solution pauvre absorbant le fluide frigorigène dans un absorbeur (3, 14, 28, 40) et dégageant de la chaleur à cet effet, la solution riche s'écoulant dans un collecteur de solution (9, 27, 38) se raccordant sur l'absorbeur (3, 14, 28, 40) et hors du collecteur de solution (9, 27, 38), un flux partiel étant pompé en retour dans l'absorbeur (3, 14, 28, 40), **caractérisé en ce qu'**en tant qu'agent propulseur d'une pompe à jet, la solution pauvre s'écoulant dans l'absorbeur (3, 14, 28, 40) pompe le flux partiel.
